# EUROPÄISCHE PATENTSCHRIFT

(11) **EP 2 469 180 B1**
(45) Veröffentlichungstag und Bekanntmachung des Hinweises auf die Patenterteilung: **14.12.2016**
(21) Anmeldenummer: 11194280.1
(22) Anmeldetag: 19.12.2011
(51) Int. Cl.: F24C 15/04, F24C 15/00

(54) **Backofentür und Backofen mit einer Backofentür**
Oven door and oven with a door
Porte de four de cuisson et four de cuisson doté d'une porte de four de cuisson

(30) Priorität: 22.12.2010 DE 102010063906
(43) Veröffentlichungstag der Anmeldung: 27.06.2012
(73) Patentinhaber: BSH Hausgeräte GmbH, 81739 München (DE)
(72) Erfinder: Lappat, Hans, 84518 Garching a.d. Alz (DE); Miesgang, Armin, 83308 Trostberg (DE); Sojer, Stefan, 84558 Kirchweidach (DE); Thaller, Christine, 83329 Waging (DE)

(56) Entgegenhaltungen:
- EP-A1- 0 330 727
- DE-A1- 10 047 016
- DE-A1-102006 042 173
- DE-A1-102008 042 470
- DE-U1- 7 706 648
- FR-A1- 2 906 875
- US-A- 3 893 442
- US-A- 5 562 090

## Beschreibung

Die vorliegende Erfindung betrifft eine Backofentür gemäß dem Oberbegriff des Patentanspruchs 1, sowie einen Backofen mit einer derartigen Backofentür.

Eine derartige Backofentür ist aus der DE 10 2006 042 174 A1 bekannt, wobei diese zum Verschließen der Beschickungsöffnung des Garraums eines insbesondere pyrolytisch selbstreinigenden Backofens dient. Die Backofentür ist mit einer frontseitigen und einer garraumseitigen Scheibe vorzugsweise aus Glasmaterial ausgestattet. Die Scheiben begrenzen einen Zwischenraum, in dem sich eine aus Wärme gut leitendem Material bestehende Wärmeleitplatte mit geringem Abstand vor der frontseitigen Scheibe befindet. Dabei besitzt die Wärmeleitplatte mehrere kleinflächige, vorzugsweise punktförmige Ausprägungen, mit denen sie sich auf der frontseitigen Scheibe abstützt und welche einen definierten Abstand zwischen Scheibe und Wärmeleitplatte bestimmen.

Ferner offenbart die DE 10 2008 042 470 A1 einen Backofen insbesondere mit einer Einrichtung zur pyrolytischen Selbstreinigung. Weiterhin offenbart die US 5,562,090 eine Ofentür mit einer Kühlungsvorrichtung. Schließlich offenbart die DE 77 06 648 U1 ein durchsichtiges Wärmeschutzelement für Bratöfen und Wärmekammern. Weiterer relevanter Stand der Technik ist aus US 3893442 A und FR 2906875 A1 benannt.

Der Erfindung liegt die Aufgabe zugrunde, den genannten Stand der Technik in seiner Funktion zu verbessern.

Diese Aufgabe wird durch eine Backofentür mit den Merkmalen des Patentanspruchs 1, sowie durch einen Backofen mit einer derartigen Backofentür gemäß Patentanspruch 11 gelöst.

Gemäß dem kennzeichnenden Teil des Patentanspruchs 1 weist die Wärmeleitplatte ein Leitelement auf, das einen vertikal nach oben gerichteten Luftstrom in Richtung der garraumseitigen Scheibe ablenkt. Dadurch wird ein üblicherweise heißer, durch den Zwischenraum strömender Luftstrom vom oberen Ende der frontseitigen Scheibe ferngehalten. Zudem kann dadurch auch ein Wärmestau im oberen Bereich der frontseitigen Scheibe vermieden werden. Als Folge stellt sich im oberen Bereich der frontseitigen Scheibe an einer einem Benutzer der Backofentür zugewandten Oberfläche eine geringere Berührtemperatur ein. Der Abstand zwischen der frontseitigen Scheibe und der Wärmeleitplatte beträgt dabei bevorzugt zwischen einem und 15 Millimeter, besonders bevorzugt zwischen zwei und acht Millimeter. Die Wärmeleitplatte besteht insbesondere aus einem gut wärmeleitenden Material, wobei damit besser wärmeleitend als Glas zu verstehen ist.

Zusätzlich ist die Wärmeleitplatte derart ausgebildet, dass sie eine aus Richtung der garraumseitigen Scheibe auftreffende Wärmestrahlung reflektiert, so dass dadurch ebenfalls die Oberflächentemperatur der frontseitigen Scheibe gesenkt werden kann. Insbesondere wenn die Wärmeleitplatte aus einem metallischen Werkstoff (wie z. B. Aluminium oder Edelstahl) gebildet ist, der eine spiegelnde Oberfläche aufweist, ergeben sich günstige Reflexionseigenschaften.

Abhängig von den strömungstechnischen Gegebenheiten in der Backofentür kann es vorteilhaft sein, wenn ein oberer Endabschnitt der Tür eine Luftführung aufweist, die ein Hinterlüften der Wärmeleitplatte in einem Bereich zwischen dieser und der frontseitigen Scheibe ermöglicht. Dadurch bildet sich zum vertikal nach oben gerichteten Luftstrom ein paralleler Nebenluftstrom aus. Im Bereich des Leitelements vergrößert sich dabei der Abstand zwischen frontseitiger Scheibe und Wärmeleitplatte. Es ergibt sich dadurch eine Querschnittsvergrößerung für den zwischen frontseitiger Scheibe und Wärmeleitblech verlaufenden Nebenluftstrom, wodurch dieser beschleunigt und in Folge eine bessere Kühlwirkung der frontseitigen Scheibe erzielt wird.

Des Weiteren ist das Leitelement an einem oberen Endabschnitt der Wärmeleitplatte angeordnet und/oder ausgebildet. Dabei ist das Leitelement insbesondere durch Umformung der Wärmeleitplatte erzeugt. Durch eine derartige Ausbildung ergibt sich zum einen ein preisgünstiger Herstellungsprozess. Zum anderen ergibt sich dadurch die Möglichkeit, den zur Kühlung der frontseitigen Scheibe notwendigen Luftstrom bis kurz vor dem oberen Ende der garraumseitigen Scheibe in einer vertikalen Richtung zu führen, bevor er dann in Richtung der garraumseitigen Scheibe abgelenkt wird. Dies bewirkt eine effiziente Kühlung der frontseitigen Scheibe und verhindert zudem einen Wärmestau im oberen Endbereich.

Indem das Leitelement über seine gesamte Breite eine Biegung mit einem Radius von mindestens 5 mm aufweist, wird eine sanfte Luftumlenkung mit geringen Verwirbelungen erreicht. Besonders bevorzugt weist der Radius einen Wert < = 10 mm auf, wodurch die Luftführung abermals verbessert wird.

Vorzugsweise erstreckt sich das Leitelement lediglich über einen Teil einer Breite von mindestens 50 %, insbesondere von mindestens 80 % der Wärmeleitplatte. Durch eine derartige Ausbildung wird Bauraum für Zusatzelemente geschaffen, ohne dabei auf die Eigenschaften der unterhalb angeordneten Wärmeleitplatte, wie z. B. gleichmäßige Wärmeverteilung oder Wärmereflexion zu verzichten. So kann beispielsweise bei einer oberhalb des Leitelements angeordneten Blende diese in einem Randbereich eine Vertiefung aufweisen, in die ein Verriegelungselement für die Backofentür eingreifen kann. Bevorzugt ist es, wenn die Richtung eines abgelenkten Luftstroms bezüglich einer Scheibenebene einen Winkel von 10° bis 90°, insbesondere von 45° bis 80°aufweist. Dabei ist unter der Scheibenebene eine Ebene zu verstehen, innerhalb derer die der garraumseitigen Scheibe zugewandte, im wesentlichen plane, bei geschlossener Backofentür vertikal angeordnete Außenfläche der frontseitigen Scheibe liegt. Der Winkel des abgelenkten Luftstroms ergibt sich zwischen dieser Ebene und der Richtung des abgelenkten Luftstroms. Im Wesentlichen entspricht dabei die Richtung des abgelenkten Luftstroms einer, an das Ende des Leitelements angelegten Tangente.

In einer bevorzugten Weiterbildung ist ein oberer Endabschnitt der Tür durch eine Blende abgedeckt, die den abgelenkten Luftstrom weiterleitet. Der abgelenkte Luftstrom wird beispielsweise zu einem Kühlluftstrom eines Backofens geleitet, der oberhalb der Tür vorbeiführt und ins Freie mündet. Dabei wird der abgelenkte Luftstrom vom Kühlluftstrom angesaugt (Venturi- Effekt) und mit ins Freie befördert.

In einer weiteren Ausgestaltung wird vorgeschlagen, dass die Wärmeleitplatte eine Anlage aufweist, an der sich die Blende abstützt. Dadurch ist die Blende in der Backofentür zumindestens in einer Richtung positioniert. Es ergeben sich dadurch insbesondere dann Vorteile, wenn die Blende nur randseitig an der Backofentür befestigt ist, mittig jedoch keine Unterstützung aufweist. Insbesondere erstreckt sich die Anlage über mindestens 80 % der Breite der Wärmeleitplatte, wodurch ein gleichmäßiger Abstand bzw. Spalt zwischen der frontseitigen Scheibe und der Blende ermöglicht wird. Ist die Blende beispielsweise an einem linksseitigen und einem rechtsseitigen Ende der Backofentür über Profilleisten an dieser gehaltert, so ist eine mittige Abstützung der Blende durch die Anlage besonders vorteilhaft. Dadurch wird bei einer Druckbelastung von oben ein Durchbiegen der Blende unterbunden.

In einer alternativen Ausgestaltung ist die Wärmeleitplatte als Teil einer Blende ausgebildet, die einen oberen Endabschnitt der Tür abdeckt. Eine derartige Ausbildung ermöglicht eine kostengünstige Herstellbarkeit eines Teils, das zwei Funktionalitäten erfüllt. Zum einen wird ein oberer Endabschnitt der Tür durch die Blende abgedeckt und zum anderen bewirkt die Wärmeleitplatte eine Reduzierung der Fronttemperaturen der frontseitigen Scheibe. Durch die gemeinsame Ausbildung in einem Teil ist dieses strömungstechnisch besonders günstig herstellbar, da keine stufigen Übergänge bzw. Fügespalte vorhanden sind. Dabei ist die Ausbildung als Hybridteil vorteilhaft, bei dem die Wärmeleitplatte aus Metall und die Blende aus Kunststoff besteht. In diesem Fall dient die Wärmeleitplatte als Einlegeteil in ein Kunststoffwerkzeug.

Eine bevorzugte Weiterbildung besteht darin, dass ein an der frontseitigen Scheibe angeordneter Türgriff Befestigungselemente aufweist, durch die der Türgriff mit der frontseitigen Scheibe verbunden ist und welche Befestigungselemente zugleich die Wärmeleitplatte beabstandet zur frontseitigen Scheibe haltern. Durch die Befestigung der Wärmeleitplatte mit den Befestigungselementen des Türgriffs können Teilekosten und Montagekosten eingespart werden. Durch ein Distanzelement kann der Abstand der Wärmeleitplatte zur frontseitigen Scheibe im Bereich der Befestigungselemente festgelegt werden. Dabei ist es vorteilhaft, eine bereits bestehende Schutzhülse für die Lochleibung der frontseitigen Scheibe (evtl. in einer leicht modifizierten Version) zugleich als Abstandselement zu verwenden.

Weist die Wärmeleitplatte zumindest ein Abstandselement aus einem Kunststoffmaterial auf, so ist zumindest in einem Teilbereich der Wärmeleitplatte der Abstand zur frontseitigen Scheibe festlegt. Insbesondere beim Einsatz mehrerer derartiger Abstandselemente ist über die Fläche der Wärmeleitplatte ein gleichmäßiger Abstand derselben zur frontseitigen Scheibe gegeben. Bei einer Ausbildung des zumindest einen Abstandselementes aus Elastomer ist auch bei Auftreten von Erschütterungen eine klapperfreie Befestigung der Wärmeleitplatte in der Backofentür gegeben. Das Abstandselement weist bevorzugt ein Befestigungselement auf, durch welches das Abstandselement werkzeuglos in der Wärmeleitplatte, beispielsweise durch einen Steckvorgang, befestigbar ist. Alternativ ist in einer besonders preisgünstigen Ausgestaltung das Abstandselement durch eine Prägung in der Wärmeleitplatte gebildet, wobei sich dabei das Isolationsverhalten gegenüber der frontseitigen Scheibe, sowie die Klapperneigung etwas verschlechtern.

Weitere Merkmale und Vorteile der Erfindung ergeben sich aus der nachfolgenden Beschreibung eines Ausführungsbeispiels und der Bezugnahme auf die beigefügten Figuren. Es zeigen:
- Fig. 1: eine Seitenansicht einer Backofentür in einer Schnittdarstellung, wobei der Schnittverlauf einer Mittellinie der Tür entspricht;
- Fig. 2: eine Detailansicht eines oberen Türbereichs aus Fig. 1 und
- Fig. 3: die Wärmeleitplatte in einer bezüglich der Backofentür rückwärtigen Ansicht.

**Fig. 1** zeigt eine Backofentür mit einer frontseitigen Scheibe 2, an der ein Türgriff 4 befestigt ist. Zwischen der frontseitigen Scheibe 2 und der garraumseitigen Scheibe 6 ergibt sich ein Zwischenraum 7. Die garraumseitige Scheibe 6 weist eine bauchige Kontur auf, wodurch aufgrund des zusätzlich eingeschlossenen Luftpolsters eine bessere Isolation und damit verbunden niedrigere Berührtemperaturen für einen Benutzer an der frontseitigen Scheibe 2 auftreten. Im Zwischenraum 7 sind zusätzlich eine vordere Zwischenscheibe 8a, sowie eine hintere Zwischenscheibe 8b angeordnet. Im Zwischenraum 7 ist ferner zwischen der frontseitigen Scheibe 2 und der vorderen Zwischenscheibe 8a eine Wärmeleitplatte 10 angeordnet, dessen oberer Endabschnitt ein Leitelement 12 aufweist. Die Wärmeleitplatte 10 ist dabei aus einem dünnen Edelstahlblech ausgebildet. An einem unteren Endabschnitt der Backofentür sind Scharniere 14 befestigt, durch die die Backofentür in einem Backofen (nicht gezeigt) verschwenkbar gelagert ist.

Die Detailansicht in **Fig. 2** zeigt den Türgriff 4, der über eine Befestigungsschraube 16 und ein Distanzelement 18 an der frontseitigen Scheibe 2 befestigt ist. Die Wärmeleitplatte 10 ist im oberen Endabschnitt ebenfalls durch die Befestigungsschraube 16 gehalten, wobei das Distanzelement 18 den Abstand A zur frontseitigen Scheibe 2 festlegt. Das Distanzelement 18 ist aus Elastomer gebildet. Die Griffstange 20 des Türgriffs 4 ist durch einen Griffbock 22 beabstandet zur frontseitigen Scheibe 2 gehalten. Zwei Abstandselemente 24 sind jeweils mittels eines Befestigungselementes 26 an einem unteren Endabschnitt der Wärmeleitplatte 10 gehalten. Dabei weist das Befestigungselement 26 eine im Wesentlichen pilzförmige Kontur auf, die durch ein Abstandselementloch 40 **(****Fig. 3****)** in die Wärmeleitplatte 10 gesteckt wird und dort selbsttätig verrastet. Durch die Dicke des Abstandselements 24 wird der Abstand der Wärmeleitplatte 10 zur frontseitigen Scheibe festgelegt. Bevorzugt weisen das Distanzelement 18 und das Abstandselement 24 im Einbauzustand die gleiche Dicke auf. Dadurch ist ein gleichmäßiger Abstand A zwischen Wärmeleitplatte 10 und frontseitiger Scheibe 2 gegeben. Die Wärmeleitplatte 10 weist ferner eine Versteifungsprägung 28 auf, die einen Verzug der Wärmeleitplatte 10 unter Temperatureinfluss verhindert. Am unteren Ende der Wärmeleitplatte 10 weist diese eine Biegung 30 auf, die sich in Richtung der frontseitigen Scheibe 2 erstreckt. Die Biegung 30 verhindert im Wesentlichen eine Luftzirkulation zwischen der Wärmeleitplatte 10 und der frontseitigen Scheibe 2, wodurch sich ein stehendes Luftpolster ausbildet, dessen Isolierwirkung die Berührtemperaturen an der frontseitigen Scheibe 2 reduziert. Je nach strömungstechnischer Gegebenheiten im Türaufbau kann eine alternative Ausführung (nicht gezeigt) vorteilhaft sein, die keine Biegung 30 aufweist. Dadurch wird der Bereich zwischen Wärmeleitplatte 10 und frontseitiger Scheibe 2 gezielt durchlüftet und als Folge die Berührtemperatur der frontseitigen Scheibe gesenkt. Im Bereich zwischen der frontseitigen Scheibe 2 und der vorderen Zwischenscheibe 8a bildet sich ein Luftstrom V aus, der von einem unteren Endabschnitt der Tür im Wesentlichen vertikal nach oben verläuft. Dieser Luftstrom V streicht an einer der frontseitigen Scheibe 2 abgewandten Fläche der Wärmeleitplatte 10 vorbei und wird in einem oberen Bereich der Wärmeleitplatte 10 durch das Leitelement 12 abgelenkt, bevor er den Türbereich verlässt. Der Luftstrom V wird dabei durch das Leitelement 12 in Richtung der garraumseitigen Scheibe 6 in einen Luftstrom V' abgelenkt. Ein Winkel α zwischen einer Ebene E der frontseitigen Scheibe 2 und dem Luftstrom V' bzw. einer an den oberen Endabschnitt des Leitelements angelegten Tangente weist dabei einen Wert von 80° auf. An einem oberen Endabschnitt 32 der Backofentür ist eine Blende 34 angeordnet, die einerseits als Sichtschutz für das Türinnenleben dient und andererseits den Luftstrom V' durch Blendenöffnungen 35 in Richtung eines Kühlluftstroms H lenkt. Der Kühlluftstrom H dient zur Kühlung eines Schalterraums des Backofens, sowie zur Abführung des Wrasens des Backofens (nicht gezeigt). Der Kühlluftstrom H streicht oberhalb der Backofentür vorbei und nimmt durch den Venturi-Effekt den Luftstrom V' mit nach außen, wobei der Luftstrom V' entsprechend einem Luftstrom V" abgelenkt wird. Der Übergang von der Wärmeleitplatte 10 zum Leitelement 12 erfolgt durch eine Biegung mit dem Radius R. Nach dem Radius R weist das Leitelement noch ein gerades Teilstück auf, das tangential an den Radius angebunden ist. Das Ende dieses geraden Teilstücks bildet die Anlage 36, an der sich die Blende 34 abstützt. Zwischen Leitelement 12, frontseitiger Scheibe 2 und Blende 34 bildet sich ein Hohlraum B, dessen isolierendes Luftpolster niedrigere Berührtemperaturen am oberen Endabschnitt 32 der Backofentür bewirkt.

**Fig. 3** zeigt die Wärmeleitplatte 10 in einer von der garraumseitigen Scheibe 6 ausgehenden Blickrichtung, die eine Breite Bw aufweist und an dessen oberen Endabschnitt das Leitelement 12 angeordnet ist. Dabei ist die Breite BI des Leitelemtnts 12 schmäler als die Breite Bw der Wärmeleitplatte 10. Eine obere Kante des Leitelements bildet die Anlage 36, die sich über die gesamte Breite BI erstreckt. Die Wärmeleitplatte 10 weist zudem in einem oberen Drittel zwei Griffbefestigungslöcher 38, sowie im unteren Drittel zwei Abstandselementelöcher 40 auf.

**Bezugszeichenliste**

| | | | |
|---|---|---|---|
| 2 | frontseitige Scheibe | 40 | Abstandselementloch |
| 4 | Türgriff | A | Abstand |
| 6 | garraumseitige Scheibe | α | Winkel |
| 7 | Zwischenraum | B | Hohlraum |
| 8a | vordere Zwischenscheibe | E | Ebene |
| 8b | hintere Zwischenscheibe | H | Kühlluftstrom |
| 10 | Wärmeleitplatte | R | Radius |
| 12 | Leitelement | V | Luftstrom |
| 14 | Scharnier | BI | Breite Leitelement |
| 16 | Befestigungsschraube | Bw | Breite Wärmeleitplatte |
| 18 | Distanzelement | | |
| 20 | Griffstange | | |
| 22 | Griffbock | | |
| 24 | Abstandselement | | |
| 26 | Befestigungselement | | |
| 28 | Versteifungsprägung | | |
| 30 | Biegung | | |
| 32 | oberer Endabschnitt | | |
| 34 | Blende | | |
| 35 | Blendenöffnung | | |
| 36 | Anlage | | |
| 38 | Griffbefestigungsloch | | |

## Patentansprüche

1. Backofentür mit einer frontseitigen und einer garraumseitigen Scheibe (2, 6), vorzugsweise aus Glasmaterial, welche Scheiben (2, 6) einen Zwischenraum (7) begrenzen, **dadurch gekennzeichnet, dass** sich in dem Zwischenraum (7) zumindest eine Wärmeleitplatte (10) mit einem Abstand (A) von der frontseitigen Scheibe (2) befindet, wobei in dem Zwischenraum (7) zusätzlich eine vordere Zwischenscheibe (8a) sowie eine hintere Zwischenscheibe (8b) angeordnet sind, wobei die Wärmeleitplatte (10) zwischen der frontseitigen Scheibe (2) und der vorderen Zwischenscheibe (8a) angeordnet ist, wobei sich der Zwischenraum (7) in einem Bereich zwischen der frontseitigen Scheibe (2) und der vorderen Zwischenscheibe (8a) ausbildet, wobei die Wärmeleitplatte (10) so ausgebildet ist, dass sie eine aus Richtung der garraumseitigen Scheibe (6) auftreffende Wärmestrahlung reflektiert, wobei die Wärmeleitplatte (10) ein Leitelement (12) aufweist, das einen vertikal nach oben gerichteten Luftstrom (V) in Richtung der garraumseitigen Scheibe (6) ablenkt, und wobei das Leitelement (12) an einem oberen Endabschnitt der Wärmeleitplatte (10) angeordnet ist.

2. Backofentür nach Anspruch 1, **dadurch gekennzeichnet, dass** das Leitelement (12) durch Umformung der Wärmeleitplatte (10) erzeugt ist.

3. Backofentür nach einem der vorhergehenden Ansprüche 1 oder 2, **dadurch gekennzeichnet, dass** das Leitelement (12) über seine gesamte Breite (BL) eine Biegung mit einem Radius (R) von mindestens 5 mm aufweist.

4. Backofentür nach einem der vorhergehenden Ansprüche 1 bis 3, **dadurch gekennzeichnet, dass** das Leitelement (12) sich lediglich über einen Teil einer Breite (BW) von mindestens 50 %, insbesondere von mindestens 80 % der Wärmeleitplatte (10) erstreckt.

5. Backofentür nach einem der vorhergehenden Ansprüche, **dadurch gekennzeichnet, dass** die Richtung des abgelenkten Luftstroms (V') bezüglich einer Scheibenebene (E) einen Winkel (α) von 10° bis 90°, insbesondere einen Winkel (α) von 45° bis 80° aufweist.

6. Backofentür nach einem der vorhergehenden Ansprüche, **dadurch gekennzeichnet, dass** ein oberer Endabschnitt (32) der Backofentür durch eine Blende (34) abgedeckt ist, die den abgelenkten Luftstrom V' weiterleitet.

7. Backofentür nach Anspruch 6, **dadurch gekennzeichnet, dass** die Wärmeleitplatte (10) eine Anlage (36) aufweist, an der sich die Blende (34) abstützt, wodurch die Blende (34) in der Backofentür in zumindest einer Richtung positioniert ist.

8. Backofentür nach einem der vorhergehenden Ansprüche 1 bis 6, **dadurch gekennzeichnet, dass** die Wärmeleitplatte (10) als Teil einer Blende (34) ausgebildet ist, die einen oberen Endabschnitt (32) der Tür abdeckt.

9. Backofentür nach einem der vorhergehenden Ansprüche, **dadurch gekennzeichnet, dass** ein an der frontseitigen Scheibe (2) angeordneter Türgriff (4) Befestigungselemente (16, 18) aufweist, durch die der Türgriff (4) mit der frontseitigen Scheibe (2) verbunden ist und welche Befestigungselemente (16, 18) zugleich die Wärmeleitplatte (10) beabstandet zur frontseitigen Scheibe (2) haltern.

10. Backofentür nach einem der vorhergehenden Ansprüche, **dadurch gekennzeichnet, dass** die Wärmeleitplatte (10) zumindest ein Abstandselement (24) aus einem Kunststoffmaterial, insbesondere aus einem Elastomer aufweist, das zumindest in einem Teilbereich der Wärmeleitplatte (10) den Abstand (A) zur frontseitigen Scheibe (2) festlegt.

11. Backofen mit einer Backofentür zum Verschließen der Beschickungsöffnung des Garraums eines insbesondere pyrolytisch selbstreinigenden Backofens, nach einem der vorhergehenden Ansprüche.

## Claims

1. Oven door with a front-side panel and a cooking-compartment-side panel (2, 6), preferably made of glass material, said panels (2, 6) delimiting an intermediate space (7), **characterised in that** in the intermediate space (7) at least one heat-conducting plate (10) is located at a distance (A) from the front-side panel (2), wherein additionally arranged in the intermediate space (7) are a front intermediate panel (8a) and a rear intermediate panel (8b), wherein the heat-conducting plate (10) is arranged between the front-side panel (2) and the front intermediate panel (8a), wherein the intermediate space (7) is formed in a region between the front-side panel (2) and the front intermediate panel (8a), wherein the heat-conducting plate (10) is designed such that it reflects thermal radiation coming from the direction of the cooking-compartment-side panel (6), wherein the heat-conducting plate (10) has a conductive element (12) which deflects a vertically upwardly directed flow of air (V) in the direction of the cooking-compartment-side panel (6), and wherein the conductive element (12) is arranged at an upper end section of the heat-conducting plate (10).

2. Oven door according to claim 1, **characterised in that** the conductive element (12) is created by press moulding of the heat-conducting plate (10).

3. Oven door according to one of the preceding claims 1 or 2, **characterised in that** the conductive element (12) has a bend with a radius (R) of at least 5 mm over its entire width (BL).

4. Oven door according to one of the preceding claims 1 to 3, **characterised in that** the conductive element (12) extends only over a part of a width (BW) of at least 50%, in particular at least 80% of the heat-conducting plate (10).

5. Oven door according to one of the preceding claims, **characterised in that** the direction of the deflected air flow (V') in relation to a panel plane (E) encloses an angle (α) of 10° to 90°, in particular an angle (α) of 45° to 80°.

6. Oven door according to one of the preceding claims, **characterised in that** an upper end section (32) of the oven door is covered by a plate (34), which forwards the deflected air flow V'.

7. Oven door according to claim 6, **characterised in that** the heat-conducting plate (10) has an abutment (36) on which the plate (34) is supported, as a result of which the plate (34) is positioned in the oven door in at least one direction.

8. Oven door according to one of the preceding claims 1 to 6, **characterised in that** the heat-conducting plate (10) is formed as part of a plate (34) which covers an upper end section (32) of the door.

9. Oven door according to one of the preceding claims, **characterised in that** a door handle (4) arranged on the front-side panel (2) has fastening elements (16, 18) by which the door handle (4) is connected to the front-side panel (2), said fastening elements (16, 18) at the same time mounting the heat-conducting plate (10) at a distance from the front-side panel (2).

10. Oven door according to one of the preceding claims, **characterised in that** the heat-conducting plate (10) has at least one spacer element (24) made of a plastic material, in particular an elastomer, which at least in a partial region of the heat-conducting plate (10) defines the distance (A) from the front-side panel (2).

11. Oven with an oven door for closing the loading aperture of the cooking compartment of an in particular pyrolytic self-cleaning oven, according to one of the preceding claims.

## Revendications

1. Porte de four avec une vitre frontale et une située côté espace de cuisson (2, 6), de préférence en verre, lesquelles vitres (2, 6) délimitent un espace intermédiaire (7), **caractérisée en ce qu**'au moins une plaque thermoconductrice (10) est située dans l'espace intermédiaire (7) selon un écartement (A) par rapport à la vitre frontale (2), dans laquelle une vitre intermédiaire avant (8a) ainsi qu'une vitre intermédiaire arrière (8b) supplémentaires sont disposées dans l'espace intermédiaire (7), la plaque thermoconductrice (10) étant disposée entre la vitre frontale (2) et la vitre intermédiaire avant (8a), l'espace intermédiaire (7) étant constitué dans une zone entre la vitre frontale (2) et la vitre intermédiaire avant (8a), dans laquelle la plaque thermoconductrice (10) est exécutée de sorte à ce qu'elle réfléchisse un rayonnement thermique venant de la vitre située côté espace de cuisson (6), la plaque thermoconductrice (10) présentant un élément conducteur (12) qui dévie un écoulement d'air vertical dirigé vers le haut (V) en direction de la vitre située côté espace de cuisson (6), et dans laquelle l'élément conducteur (12) est disposé sur une section terminale supérieure de la plaque thermoconductrice (10).

2. Porte de four selon la revendication 1, **caractérisée en ce que** l'élément conducteur (12) est produit par déformation de la plaque thermoconductrice (10).

3. Porte de four selon l'une des revendications précédentes 1 ou 2, **caractérisée en ce que** l'élément conducteur (12) présente sur toute sa largeur (BL) une courbure d'un rayon (R) d'au moins 5 mm.

4. Porte de four selon l'une des revendications précédentes 1 à 3, **caractérisée en ce que** l'élément conducteur (12) s'étend uniquement sur une partie de la largeur (BW) d'au moins 50 %, en particulier d'au moins 80 % de la plaque thermoconductrice (10).

5. Porte de four selon l'une des revendications précédentes, **caractérisée en ce que** la direction de l'écoulement d'air dévié (V') présente, par rapport à un plan des vitres (E), un angle (α) de 10° à 90°, en particulier un angle de (α) de 45° à 80°.

6. Porte de four selon l'une des revendications précédentes, **caractérisée en ce qu**'une section terminale supérieure (32) de la porte de four est couverte par un bandeau (34) qui transmet l'écoulement d'air dévié V'.

7. Porte de four selon la revendication 6, **caractérisée en ce que** la plaque thermoconductrice (10) présente un aménagement (36) sur lequel le bandeau (34) s'appuie, le bandeau (34) s'en trouvant positionné selon au moins une direction dans la porte de four.

8. Porte de four selon l'une des revendications précédentes 1 à 6, **caractérisée en ce que** la plaque thermoconductrice (10) est exécutée comme partie d'un bandeau (34) couvrant une section terminale supérieure (32) de la porte.

9. Porte de four selon l'une des revendications précédentes, **caractérisée en ce qu**'une poignée de porte (4) située sur la vitre frontale (2) présente des éléments de fixation (16, 18) reliant la poignée de porte (4) à la vitre frontale (2), lesquels éléments de fixation (16, 18) maintiennent en même temps la plaque thermoconductrice (10) à distance de la vitre frontale (2).

10. Porte de four selon l'une des revendications précédentes, **caractérisée en ce que** la plaque thermoconductrice (10) présente au moins un élément d'écartement (24) en matériau plastique, en particulier en un élastomère, lequel détermine au moins dans une zone partielle de la plaque thermoconductrice (10) l'écartement (A) par rapport à la vitre frontale (2).

11. Four avec une porte de four servant à fermer l'ouverture de l'espace de cuisson d'un four en particulier à nettoyage automatique par pyrolyse, selon l'une des revendications précédentes.
